# EUROPÄISCHE PATENTSCHRIFT

(11) **EP 0 968 487 B1**
(45) Veröffentlichungstag und Bekanntmachung des Hinweises auf die Patenterteilung: **18.09.2002**
(21) Anmeldenummer: 98906821.8
(22) Anmeldetag: 16.01.1998
(51) Int. Cl.: G07G 5/00

(54) **DRUCKER MIT JOURNALSPEICHER UND ZWEI SCHNITTSTELLEN**
PRINTER WITH JOURNAL STORAGE AND TWO INTERFACES
IMPRIMANTE COMPORTANT UNE MEMOIRE DE JOURNAL ET DEUX INTERFACES

(30) Priorität: 19.02.1997 DE 19706543
(43) Veröffentlichungstag der Anmeldung: 05.01.2000
(73) Patentinhaber: Wincor Nixdorf GmbH & Co KG, 33106 Paderborn (DE)
(72) Erfinder: HEISE, Wolfgang, D-33104 Paderborn (DE); SCHRÖDER, Michael, D-33161 Hövelhof (DE)
(86) Internationale Anmeldenummer: DE9800147
(87) Internationale Veröffentlichungsnummer: WO98037527

(56) Entgegenhaltungen:
- DE-A- 2 322 227
- US-A- 4 425 619
- PATENT ABSTRACTS OF JAPAN vol. 009, no. 062 (P-342), 19. März 1985 & JP 59 197958 A (TATEISHI DENKI KK), 9. November 1984
- PATENT ABSTRACTS OF JAPAN vol. 007, no. 168 (P-212), 23. Juli 1983 & JP 58 075268 A (TOKYO DENKI KK), 6. Mai 1983

## Beschreibung

### Technisches Gebiet

Die Anordnung betrifft Drucker für Belege in Anwendungen, in denen auch ein Journal geführt wird.

### Stand der Technik

Bei finanziellen Transaktionen an Kassen und bei Geldausgabeautomaten wird gefordert, daß in dem Gerät ein Protokoll über jede Transaktion geführt wird. Dieses "Journal" genannte Protokoll wird häufig in Papierform benötigt, um als Beweismittel brauchbar zu sein. Daher werden gewöhnlich zwei Drucker verwendet, wobei einer einen Beleg für den Kunden und wobei der andere ein Journal meist auf Endlospapier druckt. Es sind auch kombinierte Druckwerke bekannt, die zwei Druckstationen haben.

Zur Verringerung des Aufwands wurde daher in der Patentschrift US 5477037 vorgeschlagen, das Journal, dort "transaction summary" genannt, auf demselben Drucker wie den Beleg auszugeben. Aus der deutschen Offenlegungsschrift 29 50 949 ist eine Registrierkasse bekannt, bei der ein Journal gespeichert und auf dem Drucker für die Belege ausgedruckt werden kann. In beiden Fällen ist der Drucker integraler Bestandteil des jeweiligen Geräts und die Journalfunktion Teil der Funktion des jeweiligen Geräts.

Insbesondere bei Geldausgabeautomaten wird jedoch ein Programm auf einem Großrechner verwendet, welches über Datenfernübertragung den Drucker ansteuert. Dieses müßte geändert werden und wäre nicht mehr mit den bisher installierten Automaten mit zwei Druckstationen kompatibel.

Ähnliche Überlegungen gelten für Kassen- und Schalterapplikationen, bei denen in manchen Ländern die Kassensoftware zertifiziert sein muß und daher eine Modifikation teuer und aufwendig ist.

Aufgabe der Erfindung ist es daher, eine Lösung anzugeben, die die bisherigen Lösungen mit zwei Druckwerken derart ersetzt, daß die bisherigen Anwendungen unverändert weiterverwendet werden können.

### Darstellung der Erfindung

Die Erfindung verwendet lediglich ein Druckwerk und einen nichtflüchtigen Speicher in dem Drucker, der die Daten für das Journal aufnimmt und erst auf Anforderung auf dem Druckwerk ausgibt. Weitere Ausgestaltungen und zweckmäßige Weiterbildungen sind der nachfolgenden Beschreibung zu entnehmen.

Es handelt sich also um ein Verfahren und eine Anordnung, die einen Drucker mit zwei Aufzeichnungsträgern, wobei eines ein Journal ist, dadurch ersetzt, daß die Daten für das Journal in einem nichtflüchtigen Speicher gepuffert werden und von dort mit dem einzigen Druckwerk auf Anforderung ausgegeben werden.

### Kurzbeschreibung der Zeichnungen

Es zeigt
- Fig. 1: eine schematisch Darstellung eines Druckers mit Journalspeicher gemäß der Erfindung.

### Beschreibung von Ausführungsformen Erfindung

In Fig. 1 ist schematisch ein Drucker 10 dargestellt, der ein Druckwerk 11 umfaßt, welches auf einen Aufzeichnungsträger 12 zu drucken in der Lage ist. Das Druckwerk ist mit einer Steuerelektronik 13 verbunden, welche die Daten an einer ersten Schnittstelle 14 entgegennimmt und für das Druckwerk 11 passend aufbereitet. Als Druckwerk sind beispielsweise Mosaikdrucker mit Nadel- oder Tintenstrahl-Druckköpfen, solche mit Thermozeilen oder mit elektrophotographischer Bilderzeugung verwendbar. Entsprechend dem Druckverfahren ist die Steuerelektronik zu gestalten. In der Regel besitzt ein solcher Drucker auch eine Bedienfeld 20 mit einer Anzeige 21 und einer Eingabetaste 22. Als Schnittstelle kann eine der bekannten Schnittstellen wie eine Centronics-Druckerschnittstelle, eine daraus abgeleitete Erweiterung (ECP oder EPP) oder eine serielle Schnittstelle nach RS232 mit asynchronem oder synchronem Protokoll, z.B. HDLC, verwendet werden.

In einer ersten, der Normalbetriebsart, werden die Daten der ersten Schnittstelle 14 nach Art eines Druckers ausgedruckt, wobei durch Drucker-Steuerzeichen eine Positionierung, Formatierung und ein Graphikausdruck in bekannter Art gemäß HP-PCL, Postscript oder anderen bewirkt werden kann.

Gemäß der Erfindung umfaßt der Drucker eine zweite Schnittstelle 16, die gleichfalls mit der Steuerelektronik 13 verbunden ist. Die Daten auf dieser Schnittstelle werden jedoch in der Normalbetriebsart nicht sofort ausgedruckt, sondern in einem Journalspeicher 17 abgelegt.

Als Journalspeicher ist jeder nichtflüchtige Speicher geeignet, der entsprechend den Angaben der Hersteller so eingesetzt werden muß, daß ein Stromausfall die bereits gespeicherten Daten nicht verändert oder löscht. Hierzu ist ein Flash-EPROM der Typenbezeichnung Am 29f010 Typ A der Firma AMD oder ein gleichartiges Bauteil geeignet. Dieses hat den Vorteil, daß es in der Steuerelektronik ohne großen Aufwand als Speicher im Adressraum eines heute in einer Steuerelektronik üblichen Mikroprozessors angeordnet werden kann. Eine PCMCIA-Speicherkarte oder ein Festplattenlaufwerk sind jedoch genauso möglich wie ein batteriegepufferes CMOS-RAM. Vorzugsweise ist der Speicher steckbar angeordnet, so daß im Falle des irreparablen Versagens des Druckwerks der Speicher entnommen und in einen zweiten Drucker mit einer Journaleinrichtung gemäß dieser Erfindung eingesetzt und weiterverwendet werden kann.

Vorzugsweise werden die Daten in dem Journalspeicher 17 codiert, insbesondere nach ISO 8859/1 oder ASCII und zeilenweise abgelegt. Im Gegensatz hierzu stände ein Ablage als "non-coded information", sprich als Graphikmuster. Dies bedeutet, daß außer dem Zeilenwechsel alle anderen Steuerzeichen wie Fettdruck oder Graphikdruck, ignoriert werden.

In einem zweiten, dem Journalmodus, werden im Journalspeicher 17 befindlichen Daten auf dem Druckwerk 11 ausgegeben. Dies ist in Fig. 1 durch den Schalter 15 symbolisiert. Während dieser Zeit ist die erste Schnittstelle 14 nicht benutzbar, was beispielsweise durch ein Signal "Papierende" angezeigt wird oder durch Unterdrücken eines Quittungssignals. Zweckmäßig wird während dieser Zeit auch die zweite Schnittstelle 16 deaktiviert, um die Programmierung der Steuerelektronik einfach zu halten.

Der Übergang in den Journalmodus kann einerseits durch ein Bedienfeld 20 mit einer Anzeige 21 und einer oder mehreren Tasten 22 erreicht werden. Das Bedienfeld 20 ist mit der Steuerelektronik 13 über eine Verbindung 23 verbunden, so daß diese das Bedienfeld 20 überwachen und die Umschaltung in den Journalmodus vornehmen kann. Alternativ kann die Umschaltung auch durch über eine der beiden Schnittstellen 14, 16 gegebene Steuerzeichen erfolgen. Zum Dritten ist es möglich, eine Taste zum Aktivieren des Journalmodus in dem für Kunden nicht zugänglichen Teil, beispielsweise nahe des Papiervorrats, anzubringen, so daß der Journaldruck am Tagesende durch das Bedienpersonal eingeleitet wird. Hierzu kann gegebenenfalls auch das Papier gewechselt werden.

Ist der Journalausdruck abgeschlossen, so kann der Journalspeicher gelöscht werden. Bei Verwendung einer Anzeige 21 mit Tasten 22 kann dies durch einen separaten Befehl des Bedieners erfolgen. Alternativ erfolgt das Löschen automatisch mit dem Ende des erfolgreichen Ausdrucks.

Diese Lösung ist vorteilhaft, wenn beispielsweise nur ein einziger Taster ohne Anzeige zum Journalausdruck verwendet wird. Das Löschen erfolgt nur, wenn alle Zeilen aus Sicht der Steuerelektronik gedruckt worden sind und weder Papierstau noch Papierende oder andere anormale Zustände aufgetreten sind. In einem jeden solchen Fehlerfall wird der Druck angehalten und, nach erneuter Freigabe, von vorne wiederholt.

Auf jeder Seite der ausgedruckten Daten des Journalspeichers wird zweckmäßig nicht nur die Seitennummer, sondern auch die Anzahl der insgesamt auszudruckenden Seiten dargestellt, was bei vorab eingestellter Zeilenzahl ohne weiteres von der Steuerelektronik ermittelbar ist.

Beim Löschen des Speichers kann eine vorgegebene Anzahl, z.B. zwanzig, Zeilen des Journals, als solche markiert erhalten bleiben. Dies ist besonders zweckmäßig mit einer anderen Weiterbildung der Erfindung, bei der eine weitere Funktion den Ausdruck lediglich der letzten zwanzig (oder einer anderen Zahl) Zeilen des Journals durchführt, ohne daß dieses gelöscht wird. Dies ist zweckmäßig bei unmittelbar geäußerten Reaktionen eines Kunden, dessen Geschäftsvorgänge bislang auf dem sofort gedruckten Papier nachvollziehbar waren. Jeder weitere Aufruf druckt die nächste Anzahl von davor liegenden, noch nicht ausgedruckten Zeilen, bis diese Funktion zurückgesetzt wird.

Um einen hohen Füllgrad, z.B. 95%, des Journalspeichers zu signalisieren, wird ein ohnehin für einen physischen Drucker bislang vorgesehenes Papierendesignal eingesetzt, dessen Ausprägung von der eingesetzten Schnittstelle bestimmt wird.

Anstelle der zwei verschiedenen physikalischen Schnittstellen 14, 16 kann auch eine einzige Schnittstelle 31 im Multiplex-Betrieb benutzt werden. Dies ist in Fig. 1 durch den Zusatz 30 dargestellt, der über einen Demultiplexer 32 auf die beiden Schnittstellen 14 und 16 verteilt wird. In der Regel sind dann die beiden Schnittstellen 14, 16 nur logische Einheiten, wobei der Demultiplexer in die Steuerelektronik 13 integriert ist. Bei den üblichen Mikroprozessor-gesteuerten Steuereinheiten 13 können auch physikalisch zwei Schnittstellen vorgesehen sein, wobei eine Schnittstelle per Konfigurationseinstellung wahlweise als einzelne oder als Multiplexschnittstelle verwendet wird. Als Multiplex-Protokolle ist insbesondere das synchrone Protokoll HDLC geeignet. Aber auch ein asynchrones Protokoll mit den Steuerzeichen des ASCII sind möglich, bei denen die Codes SI/SO und DC1 bis DC4 vergleichbare Funktion bewirken. Beispielsweise ist es für ein Terminal der Bezeichnung VT100 der Firma Digital Equipment vorgesehen, einen an der Terminal angeschlossenen Drucker zu aktivieren bzw. zu deaktivieren. Hiermit kann dann erreicht werden, daß der Code zur Aktivierung des Druckers die Daten im Journalspeicher ablegt, bis ein Code zur Deaktivierung erscheint, woraufhin die Daten normal ausgedruckt werden.

## Patentansprüche

1. Betriebsverfahren für eine Journaleinrichtung in einem Drucker (10) mit zwei getrennten Schnittstellen, einer Steuerelektronik (13), einem Druckwerk (11), welches auf einen Aufzeichnungsträger (12) zu drucken bestimmt ist, mit den Merkmalen:
- in einem Normalmodus werden die auf einer ersten Schnittstelle (14) eintreffenden Daten von der Steuerelektronik (13) aufbereitet, dem Druckwerk (11) zugeführt und so auf dem Aufzeichnungsträger (12) ausgedruckt;
- in dem Normalmodus werden die auf einer zweiten Schnittstelle (16) unabhängig von der ersten eintreffenden Daten in dem Journalspeicher (17) abgelegt;
- in einem Journalmodus werden die Daten aus dem Journalspeicher (17) dem Druckwerk (11) zugeführt und so auf dem Aufzeichnungsträger (12) ausgedruckt.

2. Betriebsverfahren nach Anspruch 1, bei dem die in den Journalspeicher (17) eingespeicherten Daten erst dann in einem vorbestimmten Umfang gelöscht werden können, wenn sie vollständig ausgedruckt worden sind.

3. Betriebsverfahren nach Anspruch 1 oder 2, wobei die in dem Journalspeicher (17) abgelegten Daten als Zeilen von codierten Zeichen gespeichert werden und insbesondere Formatierungsangaben verworfen werden.

4. Betriebsverfahren nach Anspruch 3, wobei der Löschvorgang eine vorbestimmte Anzahl von letzten Zeilen in dem Journalspeicher beläßt.

5. Betriebsverfahren nach einem der Ansprüche 1 bis 4, wobei ein Bedienfeld (20) vorhanden ist, mit dem eine Umschaltung von dem Normalmodus in den Journalmodus bewirkt wird.

6. Betriebsverfahren nach einem der Ansprüche 1 bis 4, wobei eine Umschaltung von dem Normalmodus in den Journalmodus durch eine Steuersequenz auf einer der beiden Schnittstellen (14, 16) bewirkt wird.

7. Betriebsverfahren nach einem der vorhergehenden Ansprüche, wobei bei einem Ausdruck des Journalspeichers zusätzlich auf jeder Seite die laufende Nummer der Seite und die Gesamtzahl der Seiten ausgedruckt werden.

8. Betriebsverfahren nach einem der vorhergehenden Ansprüche, wobei bei einem vorbestimmten Füllgrad des Journalspeichers (17) an der zweiten Schnittstelle (16) ein Papierendesignal bewirkt wird.

9. Betriebsverfahren nach einem der vorhergehenden Ansprüche, wobei die erste Schnittstelle (14) und die zweite Schnittstelle (16) durch einen Demultiplexer (32) von einer gemeinsamen Schnittstelle (31) versorgt werden.

10. Drucker mit einer Steuerelektronik (13), mit einem mit der Steuerelektronik (13) verbundenen nichtflüchtigen Journalspeicher (17), mit einem mit der Steuerelektronik (13) verbundenen Druckwerk (11), welches auf einem Aufzeichnungsträger (6) zu drucken bestimmt ist, mit einer mit der Steuerelektronik (13) verbundenen ersten Schnittstelle (14) zur Eingabe von Daten, wobei die auf der ersten Schnittstelle (14) eintreffenden Daten von der Steuerelektronik (13) aufbereitet und als Beleg unverzüglich an das Druckwerk (11) ausgegeben werden und die Steuerelektronik (13) Umschaltmittel enthält, mittels derer Daten aus dem Journalspeicher (17) auf dem Druckwerk (11) ausgebbar sind, **dadurch gekennzeichnet, dass** die Steuerelektronik (13) des Druckers eine zweite Schnittstelle (16) aufweist und der Journalspeicher (17) die auf der zweiten Schnittstelle (16) eintreffenden Daten speichert.

11. Drucker nach Anspruch 10, wobei die Umschaltmittel eine mit der Steuerelektronik (13) verbunden Eingabeeinrichtung (22) umfassen.

12. Drucker nach Anspruch 10, wobei die Umschaltmittel über eine der beiden Schnittstellen (14, 16) übertragene Steuerzeichen umfassen.

13. Drucker nach einem der Ansprüche 10 bis 12, wobei ein in dem Drucker enthaltender Demultiplexer (32) die Daten einer einzigen Schnittstelle (31) auf die erste Schnittstelle (14) und die zweite Schnittstelle (16) aufteilt.

14. Drucker nach einem der Ansprüche 10 bis 13, wobei der Journalspeicher zumindest durch einen Servicetechniker ohne Datenverlust austauschbar ist.

15. Drucker nach Anspruch 14, wobei der Journalspeicher ein Flash-EPROM ist.

## Claims

1. Operating method for a journal device in a printer (10) having two separate interfaces, control electronics (13) and a printing unit (11), which is intended to print on a recording medium (12), the method having the features:
- in a normal mode, the data arriving on a first interface (14) are prepared by the control electronics (13), fed to the printing unit (11) and thus printed out on the recording medium (12);
- in the normal mode, the data arriving on a second interface (16), independent of the first interface, are stored in the journal memory (17);
- in a journal mode, the data from the journal memory (17) are fed to the printing unit (11) and thus printed out on the recording medium (12).

2. Operating method according to Claim 1, in which the data stored in the journal memory (17) can be cleared to a predetermined extent only when they have been printed out completely.

3. Operating method according to Claim 1 or 2, the data stored in the journal memory (17) being stored as lines of encoded characters and, in particular, formatting information being discarded.

4. Operating method according to Claim 3, the clearing operation leaving a predetermined number of last lines in the journal memory.

5. Operating method according to one of Claims 1 to 4, there being an operating panel (20), with which a changeover from the normal mode to the journal mode is effected.

6. Operating method according to one of Claims 1 to 4, a changeover from the normal mode to the journal mode being effected by a control sequence on one of the two interfaces (14, 16).

7. Operating method according to one of the preceding claims, where, when the journal memory is being printed out, the consecutive page number and the total number of pages are also printed out on each page.

8. Operating method according to one of the preceding claims, where, when the journal memory (17) is filled to a predetermined level, an end-of-paper signal is produced on the second interface (16).

9. Operating method according to one of the preceding claims, the first interface (14) and the second interface (16) being supplied from a common interface (31) via a demultiplexer (32).

10. Printer having control electronics (13), having a nonvolatile journal memory (17) connected to the control electronics (13), having a printing unit (11) which is connected to the control electronics (13) and is intended to print on a recording medium (6), having a first interface (14), connected to the control electronics (13), for the input of data, the data arriving on the first interface (14) being prepared by the control electronics (13) and output without delay to the printing unit (11) as a document, and the control electronics (13) containing changeover means by means of which data from the journal memory (17) can be output on the printing unit (11), **characterized in that** the control electronics (13) of the printer have a second interface (16) at the journal memory (17) stores the data that arrive on the second interface (16).

11. Printer according to Claim 10, the changeover means comprising an input device (22) connected to the control electronics (13).

12. Printer according to Claim 10, the changeover means comprising control characters transmitted via one of the two interfaces (14, 16).

13. Printer according to one of Claims 10 to 12, a demultiplexer (32) contained in the printer dividing the data from a single interface (31) to the first interface (14) and the second interface (16).

14. Printer according to one of Claims 10 to 13, it being possible for the journal memory to be replaced, at least by a service engineer, without data loss.

15. Printer according to Claim 14, the journal memory being a flash EPROM.

## Revendications

1. Procédé de fonctionnement pour un dispositif de journal dans une imprimante (10) comportant deux interfaces séparées, une électronique de commande (13) et une unité d'impression (11) qui est destinée à imprimer sur un support d'enregistrement (12), ayant les caractéristiques :
- dans un mode normal, les données arrivant sur une première interface (14) sont préparées par l'électronique de commande (13), envoyées à l'unité d'impression (11) et imprimées ainsi sur le support d'enregistrement (12) ;
- dans le mode normal, les données arrivant sur une deuxième interface (16) indépendamment de la première interface sont enregistrées dans la mémoire de joumal (17);
- dans un mode journal, les données provenant de la mémoire de journal (17) sont envoyées à l'unité d'impression (11) et imprimées ainsi sur le support d'enregistrement (12).

2. Procédé de fonctionnement selon la revendication 1, dans lequel les données mémorisées dans la mémoire de journal (17) ne peuvent être effacées dans une certaine mesure que si elles ont été complètement imprimées.

3. Procédé de fonctionnement selon la revendication 1 ou 2, dans lequel les données mémorisées dans la mémoire de journal (17) sont mémorisées sous forme de lignes de signes codés et des indications de formatage notamment sont rejetées.

4. Procédé de fonctionnement selon la revendication 3, dans lequel l'opération d'effacement laisse un nombre prédéterminé de dernières lignes dans la mémoire de journal.

5. Procédé de fonctionnement selon l'une des revendications 1 à 4, dans lequel il est prévu un tableau de commande (20) avec lequel une commutation du mode normal au mode journal est déclenchée.

6. Procédé de fonctionnement selon l'une des revendications 1 à 4, dans lequel une commutation du mode normal au mode journal est déclenchée par une séquence de commande sur l'une des deux interfaces (14, 16).

7. Procédé de fonctionnement selon l'une des revendications précédentes, dans lequel, lors d'une impression de la mémoire de journal, on imprime en plus sur chaque page le numéro courant de la page et le nombre total de pages.

8. Procédé de fonctionnement selon l'une des revendications précédentes, dans lequel, pour un niveau de remplissage prédéterminé de la mémoire de journal (17), un signal de fin de papier est déclenché sur la deuxième interface (16).

9. Procédé de fonctionnement selon l'une des revendications précédentes, dans lequel la première interface (14) et la deuxième interface (16) sont alimentées via un démultiplexeur (32) par une interface commune (31).

10. Imprimante comportant une électronique de commande (13), une mémoire de joumal (17) non volatile reliée à l'électronique de commande (13), une unité d'impression (11) qui est reliée à l'électronique de commande (13) et qui est destinée à imprimer sur un support d'enregistrement 12 et une première interface (14) reliée à l'électronique de commande (13) et destinée à l'entrée de données, les données qui arrivent sur la première interface (14) étant préparées par l'électronique de commande (13) et sorties immédiatement comma justificatif sur l'unité d'impression (11) et l'électronique de commande (13) contenant des moyens de commutation au moyen desquels des données provenant de la mémoire de joumal (17) peuvent être sorties sur l'unité d'impression (11), **caractérisée par le fait que** l'électronique de commande (13) de l'imprimante comporte une deuxième interface (16) et que la mémoire de journal (17) mémorise les données qui arrivent sur la deuxième interface (16).

11. Imprimante selon la revendication 10, dans laquelle les moyens de commutation comprennent un dispositif d'entrée (22) relié à l'électronique de commande (13).

12. Imprimante selon la revendication 10, dans laquelle les moyens de commutation comprennent des signes de commande transmis par l'intermédiaire de l'une des deux interfaces (14, 16).

13. Imprimante selon l'une des revendications 10 à 12, dans laquelle un démultiplexeur (32) contenu dans l'imprimante répartit les données d'une unique interface (31) sur la première interface (14) et sur la deuxième interface (16).

14. Imprimante selon l'une des revendications 10 à 13, dans laquelle la mémoire de joumal peut être échangée sans perte de données au moins par un technicien de service.

15. Imprimante selon la revendication 14, dans laquelle la mémoire de journal est une Flash-EPROM.
